# EUROPÄISCHE PATENTSCHRIFT

(11) **EP 0 621 439 B1**
(45) Veröffentlichungstag und Bekanntmachung des Hinweises auf die Patenterteilung: **07.01.1998**
(21) Anmeldenummer: 93106399.4
(22) Anmeldetag: 20.04.1993
(51) Int. Cl.: F21S 3/02, F21V 23/00

(54) **Lichtbandanordnung**
Light tube arrangement
arrangement de tubes luminescents en bande

(43) Veröffentlichungstag der Anmeldung: 26.10.1994
(73) Patentinhaber: Siemens Beleuchtungstechnik GmbH & Co. KG, 83301 Traunreut (DE)
(72) Erfinder: Brüggemann, Jürgen, W-8225 Traunreut (DE); Zahnbrecher, Helmuth, W-8221 Palling (DE)

(56) Entgegenhaltungen:
- EP-A- 0 114 621
- EP-A- 0 150 271
- AT-B- 358 660

## Beschreibung

Die Erfindung bezieht sich auf eine Lichtbandanordnung gemäß dem Oberbegriff des Patentanspruches 1.

Eine derartige Lichtbandanordnung ist aus EP-A1-0 486 714 bekannt. Dort ist eine im Profil U-förmig ausgebildete Tragschiene für ein Lichtband beschrieben, das im gewerblichen Bereich Anwendung finden soll. Bei dieser bekannten Anordnung ist die bereits die Durchgangsverdrahtung für das Lichtband aufnehmende Tragschiene so ausgebildet, daß sie an den freien Enden ihrer Seitenwände, d. h. der U-Schenkel, Leuchteneinsatze von unterschiedlicher, auf die handelsüblichen Dimensionen von Leuchtstofflampen abgestimmter Länge, aber auch Einsätze für andere Leuchtenformen aufnehmen kann. Die bekannte Lösung beschreibt im einzelnen, wie Steckverbindungen solcher Leuchteneinsätze mit der in der Tragschiene vorgesehenen Durchgangsverdrahtung wirtschaftlich herzustellen sind. Auf konstruktive Einzelheiten, wie die Leuchteneinsätze selbst auszugestalten sind, wird in der Beschreibung der bekannten Lösung nicht eingegangen.

Nun sind Lichtbandanordnungen insbesondere für die Anwendung im gewerblichen Bereich Großserienprodukte, bei denen es von seiten des Herstellers auf eine kostengünstige Massenfertigung, von seiten des Anwenders oder Kunden auf eine einfache, möglichst werkzeuglose und schnelle Montage, gegebenenfalls auch Demontage von Einzelteilen eines solchen Lichtbandes ankommt. Dabei soll dem Anwender bei einer möglichst geringen Anzahl von Grundelementen eine hohe Flexibilität bei der Gestaltung solcher Lichtbänder zur Lösung bestimmter, individueller Beleuchtungsaufgaben geboten werden. Herstellungstechnisch gesehen, ist es für den vorliegenden Fall wichtig, daß wegen der Flexibilität eines solchen Beleuchtungssystemes erforderliche unterschiedliche Leuchteneinsätze dennoch mit einfachen Mitteln und möglichst mit immer den gleichen Herstellungs- und Montageschritten bei hohen Qualitätsanforderungen einfach und kostengünstig fertiggestellt werden können. Im Hinblick auf einen Leuchteneinsatz bedeutet dies, daß auf einem Grundelement, hinfort als Tragblech bezeichnet, in unterschiedlicher Weise für die jeweils vorgesehenen Leuchtmittel Lampenfassungen festgelegt werden müssen. Weiterhin müssen die notwendigen elektrischen bzw. elektronischen Bauteile angeordnet werden. Schließlich ist die Gesamtanordnung fertig zu verdrahten, so daß mit einem bestückten Leuchteneinsatz eine vormontierte Einheit gegeben ist, die an Ort und Stelle einfach an der Tragschiene der Lichtbandanordnung zu befestigen ist.

Für die Befestigung von Leuchtenbauteilen an dem Tragblech werden vielfach Schraubverbindungen eingesetzt. Diese Befestigungsart ist sicher und bietet die Möglichkeit einer einwandfreien Erdung des jeweiligen Bauteiles. Sie hat aber den Nachteil vorgegebener Bohrungen im Tragblech, bedingt damit eine Typenvielfalt von Tragblechen für verschiedene Leuchteneinsätze, ist wenig änderungsfreundlich und zudem herstellungstechnisch aufwendig.

Eine aus AT-B-358 660 bekannte Lösung für das Befestigen von Bauteilen in einem Gehäuse vermeidet die genannten Nachteile. Danach werden Bauteile in einem im Querschnitt angenähert U-förmigen Gehäuse mit umgebördelten oder abgekanteten Seitenflächen mittels Haltern von annähernd H-förmigem Querschnittsprofil festgelegt. Beim Montagevorgang wird der Halter über ein lose in das Gehäuse eingelegtes Bauteil gesteckt und unter elastischer Vorspannung seines Quersteges am Bauteil mit den seitlich davon rechtwinklig abstehenden Laschen hinter den umgebördelten Seitenflächen des Gehäuses verrastet. Bei bestechend einfachem konstruktivem Aufbau hat diese bekannte Lösung insbesondere den Nachteil, daß die Rastkräfte und der Anpreßdruck am festzulegenden Bauteil einander entgegengesetzt wirkend und unmittelbar einander zugeordnet allein von der elastischen Verformung des Quersteges des Halters im montierten Zustand und seinen Materialeigenschaften abhängen. Material- und Bauteiltoleranzen sind daher kritisch.

Der vorliegenden Erfindung liegt daher die Aufgabe zugrunde, eine Lichtbandanordnung der eingangs genannten Art zu schaffen, bei der Leuchteneinsätze vorgesehen sind, die sich in einer Großserie besonders wirtschaftlich herstellen lassen, wobei insbesondere die Bestückung der Leuchteneinsätze für alle zu befestigenden Bauteile mit Ausnahme der Lampenfassungen von einer Seite her erfolgen kann und unabhängig von der Art der jeweiligen Bauteile in immer gleicher Weise möglich ist.

Bei einer Lichtbandanordnung der eingangs genannten Art wird diese Aufgabe erfindungsgemäß durch die im Kennzeichen des Patentanspruches 1 angegebenen Merkmale gelöst.

Während man bei bekannten Anordnungen für unterschiedliche Bauteile eines solchen Leuchteneinsatzes unterschiedliche Befestigungsarten vorsah, die insbesondere auf die Art des jeweiligen Bauteiles abgestimmt waren, geht die Erfindung von der Grundüberlegung aus, daß es möglich sein muß, alle elektrischen bzw. elektronischen Bauteile wie Steckerfassungen, Vorschaltgeräte, Kondensatoren, mechanische Befestigungsmittel und dergleichen an einem Grundelement des Leuchteneinsatzes, dem Tragblech, in gleicher Weise zu befestigen, so daß im Grunde für die Montage all dieser Bauelemente mindestens ähnliche, wenn nicht gleiche Montageschritte wiederholt oder simultan ausgeführt werden, die die Fertigungstechnologie wesentlich vereinfachen. Weiterhin hat diese Lösung den Vorteil, daß dann auch eine solche Montage in einem vorgegebenen Taktraster durchgeführt werden kann, da vorzugsweise alle Montageschritte nach demselben Schema verlaufen.

Als Lösung für dieses Problem wird ein Tragblech der Leuchteneinsätze verwendet, das je nach Typ unterschiedlich lang sein kann, aber immer dasselbe Querschnittsprofil aufweist. Im Querschnitt weist das Tragblech ein flaches, im wesentlichen U-förmig gestaltetes symmetrisches Profil auf. Dabei bilden Schenkel dieses U-förmigen Profiles die Seitenwände des Tragbleches. Diese besitzen je eine parallel zur Bodenfläche des Tragbleches nach innen gezogene Schulter, die bei der Montage eines Leuchteneinsatzes die Anlageflächen für die Schenkelenden der ebenfalls U-förmig ausgebildeten Tragschiene bilden. Weiterhin sind die freien Enden dieser Seitenwände nach innen abgewinkelt, was nicht nur eine Versteifung des Tragbleches bedeutet, sondern vielmehr und darüber hinaus eine Möglichkeit bietet, den inneren Rand dieser Seitenwände als Anlageflache für Befestigungselemente zu benutzen. Aus diesem Grunde weist dieser abgebogene Rand schräg nach innen und steht somit von der Außenfläche der Seitenwand des Tragbleches um einen vorgegebenen spitzen Winkel ab.

Dieses Tragblechprofil, das bei allen Leuchteneinsätzen identisch ist, bildet die Voraussetzung für die gleichartige Befestigung aller elektrischen, elektronischen, gegebenenfalls auch mechanischen Bauelemente des Leuchteneinsatzes mit Ausnahme der Fassungsstecker für die Leuchtmittel. Letztere müssen, systembedingt, auf der von der Tragschiene abgewandten Fläche des Leuchteneinsatzes montiert sein. Als Befestigung der genannten Bauelemente wird nun ein und derselbe Typ von Federbügel eingesetzt. Er ist so gestaltet, daß er von der offenen Seite des Tragblechprofiles her darauf aufsetzbar ist, unter elastischer Verformung beim Eindrücken in das Profil einschnappt und sich dann selbst arretierend durch Hintergreifen des abgewinkelten inneren Randes verrastet. Wegen der unterschiedlichen Abmessungen der zu befestigenden Bauteile ist es nicht möglich, einen identischen Federbügel für alle Bauelemente zu verwenden. Dennoch sind alle Federbügel bezüglich der Rasteinrichtung konstruktiv identisch und damit auch alle Bauelemente in derselben Weise - bei automatischer Fertigung mit gleichartigen Werkzeugen in denselben Montageschritten - montierbar, was eine wesentliche Voraussetzung für einen hohen Automatisierungsgrad in der Fertigung bedeutet. Dies wird dadurch erreicht, daß die Funktionen "Verrasten" im Tragblechprofil und "Festlegen" des Bauelementes konstruktiv unabhängig voneinander gelöst werden.

Weiterbildungen der Erfindung, weitere Vorteile und Eigenschaften der erfindungsgemäßen Lösung können der nachfolgenden Beschreibung von Ausführungsbeispielen entnommen werden, die anhand der Zeichnung erfolgt. Dabei zeigt:
Figur 1 anhand eines schematischen Querschnittes durch eine Lichtbandanordnung das erfindungsgemäße Lösungsprinzip für die Befestigung von Bauteilen an einem Tragblech eines Leuchteneinsatzes mittels eines Federbügels,
Figur 2 eine Draufsicht des in Figur 1 dargestellten Federbügels,
Figur 3 eine Ausführungsform für die Befestigung eines elektronischen Vorschaltgerätes bzw. einer Steckverbindung an dem Tragblech des Leuchteneinsatzes und
Figur 4 eine weitere Ausführungsform der Erfindung in einem Detailausschnitt des Querschnittes des Tragbleches, dessen seitliche Randbereiche jeweils einen Kabelkanal zur Aufnahme der Verdrahtungskabel des bestückten Leuchteneinsatzes bilden.

In Figur 1 ist in einem Querschnitt schematisch der konstruktive Aufbau einer Lichtbandanordnung gezeigt. Sie enthält die aus der einleitend genannten Literaturstelle EP-A1-0 486 714 bekannte Tragschiene 1 mit einem kastenförmigen Profil, das hier in Einbaulage, d. h. nach unten offen, dargestellt ist. Da dieses Bauteil im vorliegenden Fall als bekannt vorausgesetzt wird, braucht es nicht mehr im einzelnen beschrieben zu werden. Es genügt darauf hinzuweisen, daß diese Tragschiene U-förmige, nach innen abgebogene Seitenwände 11 aufweist, deren Scheitel Anlageflächen für Leuchteneinsätze bilden.

In einer Lichtbandanordnung sind solche Leuchteneinsätze zunächst einmal unterschiedlich lange Grundelemente zur Aufnahme von Leuchtstofflampen marktüblicher Längen, wobei jedes Grundelement für ein- oder mehrlampige Bestückung bestimmt sein kann. Bei einem vielseitigen, variablen Lichtbandsystem können aber auch spezielle Leuchteneinsätze beispielsweise zur Integration von Strahlern in das Lichtband vorgesehen sein.

Gemeinsam ist allen solchen Leuchteneinsätzen ein in Figur 1 im Schnitt dargestelltes Tragblech 2, dessen Profil eine flache, in Richtung auf die Tragschiene 1 hin offene Wanne mit ebener Bodenfläche 21 bildet. Dieses Tragblech 2 ist beidseitig nach oben zu Seitenwänden abgewinkelt, die in einem bestimmten Abstand von der Bodenfläche 21 und parallel dazu je eine nach innen in den Profilquerschnitt hineinragende Schulter 22 aufweisen. Diese Schultern 22 bilden die Auflagefläche des Tragbleches 2 eines Leuchteneinsatzes an die Seitenwände 11 der Tragschiene 1. Schließlich sind die oberen Ränder der Seitenwände des Tragbleches 2 nach innen so abgebogen, daß sich ein etwa V-förmig ausgebildeter nach unten geöffneter Wandabschluß des Tragblechprofiles mit einer nach innen weisenden, schräg abwärts zeigenden Seitenkante 23 ergibt.

Dieses beschriebene Profil wirkt zwar auf versteifend auf das bei langen Leuchtstofflampen entsprechend langgestreckte Tragblech 2 des Leuchteneinsatzes, diese Versteifung ist vorteilhaft, aber noch nicht die wesentliche Funktion der abgewinkelten Seitenkante 23. So dient dieses Profil - wie oben erwähnt - auch dazu, eine Anlagefläche zur Tragschiene 1 zu schaffen, noch vielmehr aber ist es eine Voraussetzung für die zweckmäßige, herstellungstechnisch optimierte und dennoch betriebssichere Befestigung der elektrischen, elektronischen, gegebenenfalls auch mechanischen Bauelemente eines Leuchteneinsatzes. Zu solchen Bauelementen zählen in bekannter Weise beispielsweise Kabelsteckverbinder ebenso wie Vorschaltgeräte, diskrete Kondensatoren usw.

All diese Bauelemente - abgesehen von Steckfassungen für die Lampen, die auf der in Figur 1 nach unten weisenden Rückseite des Tragbleches 2 montiert sein müssen - werden an dem Tragblech 2 auf derselben Seite angeordnet. Figur 1 zeigt im Prinzip und zur Klarstellung nur ein schematisch in strichpunktierten Linien angedeutetes Bauelement 3 sowie ein an dessen Abmessungen angepaßtes, in seiner Grundfunktion aber in allen Ausführungsformen identisches Befestigungselement in Form eines Federbügels 4. Dabei handelt es sich um eine mehrfach abgewinkelte Blattfeder mit einer den Abmessungen des jeweiligen Bauelementes 3 entsprechenden Breite, die mit ihren Außenkonturen der Innenkontur des Tragblechprofiles angepaßt ist.

Dieser in Figur 2 in einer Draufsicht als Einzelteil dargestellte Federbügel 4 weist in seinen Seitenwänden mindestens je eine Rastnase 41 auf. Dabei handelt es sich in der dargestellten Ausführungsform um einen dreieckigen Lappen, der aus der Seitenwand des Federbügels 4 ausgeschnitten und herausgedrückt ist. Der Federbügel 4 ist so ausgeformt, daß das jeweilige Bauelement 3 in ihn von oben, gegebenenfalls auch in Richtung der die Zeichnungsebene durchstoßenden Längsachse einschiebbar ist und dann von ihm allseitig elastisch umfaßt ist.

Beim Bestücken des Leuchteneinsatzes wird der Federbügel 4 - je nach Ausführungsform mit bzw. ohne bereits eingelegtes Bauelement 3 - immer von oben her auf die Seitenkanten 23 des Tragbleches 2 aufgesetzt und in das Profil eingedrückt. Die nach innen weisenden Seitenkanten 23 des Tragbleches 2 wirken dabei zunächst als Auflaufflächen für die nach außen weisenden Unterkanten der Rastnasen 41 des Federbügels 4. Unter elastischer Verformung der Seitenwände des Federbügels 4 laufen die Unterkanten der Rastnasen 41 an den Seitenkanten 23 des Tragbleches 2 entlang und rasten schließlich, die Seitenkanten 23 hintergreifend, ein. Die schräg gestellte Oberkante der Rastnasen 41 sichert nicht nur, sich selbst arretierend, diese Rastposition, sondern bietet auch einen gewissen Toleranzausgleich, der den Federbügel 4 samt dem nun eingespannten Bauelement 3 sicher an dem Tragblech 2 positioniert. Zu erwähnen ist, daß diese Befestigungsart wegen der scharfkantigen Ausbildung der Auflagekanten der Rastnasen 41 gegebenenfalls auch - sofern notwendig - eine sichere Masseverbindung des entsprechenden Federbügels 4 mit dem Tragblech 2 schafft, womit die Möglichkeit gegeben ist, jedes Bauelement 3 einwandfrei zu erden.

Nach der Lehre der Erfindung ist auch wesentlich, daß die beschriebene Art der Befestigung der Bauelemente 3, mit denen der Leuchteneinsatz bestückt wird, grundsätzlich identisch ist. Unvermeidlich wegen der unterschiedlichen Bauelementeabmessungen ist es aber, daß die verwendeten Federbügel voneinander abweichende, bauteilbedingte Abmessungen haben.

Daß dies kein Nachteil zu sein braucht, wird anhand einer Ausführungsform nach Figur 3 demonstriert. Figur 3 zeigt dabei einen Federbügel 42, der den Querschnittsabmessungen eines elektronischen Vorschaltgerätes 32 angepaßt ist. In diesem Fall ist der Federbügel 42 so ausgebildet, daß er das eingelegte Vorschaltgerät 32 von oben umgreift, während der in Figur 1 dargestellte, für die Aufnahme eines diskreten Kondensators bestimmte Federbügel nach oben offen ist.

Figur 4 illustriert eine weitere Eigenschaft des vorstehend anhand von Figur 1 beschriebenen Profils des Tragbleches 2 eines Leuchteneinsatzes. Die randseitige Ausbildung dient nicht nur der vorstehend beschriebenen Funktion, sondern hat darüber hinaus einen weiteren Verwendungszweck. Der von den Seitenwänden sowie den Seitenkanten 23 und der Bodenfläche 21 begrenzte Raum im Tragblechprofil bildet einen Kabelkanal 24 für die Aufnahme von Verdrahtungskabeln 7 des Leuchteneinsatzes. Um diese Verdrahtungskabel 7 in dem Kabelkanal 24 zu sichern, sind Kabelhalter 8 vorgesehen. Dabei handelt es sich um gestreckte Plastikelemente mit im Querschnitt nach Art eines Sternes angeordneten Längswänden 81. Aufgrund dieser zueinander rotationssymmetrisch versetzt angeordneten Seitenwände läßt sich der Kabelhalter 8 zwischen der Bodenfläche 21 des Tragbleches 2 und hinter den Seitenkanten 23 einspannen. Dabei legt er die Verdrahtungskabel 7 im Kabelkanal 24 klemmend fest.

Die vorstehend beschriebenen Ausführungsbeispiele illustrieren, daß die Ausgestaltung des tragenden Profiles des Leuchteneinsatzes in vielfältiger Weise bei der Bestückung eines Leuchteneinsatzes, aber auch bei seiner Montage vor Ort nutzbar ist. Als ein weiteres Beispiel dafür sei darauf verwiesen, daß die definierten Anlageflächen jedes Leuchteneinsatzes an der Tragschiene 1 des Lichtbandes in Form der eingezogenen Schulter 22 eine Möglichkeit bieten, zwischen diese Anlageflächen - sofern notwendig - Dichtungen einzulegen und damit die Erfordernisse der Verwendung einer solchen Lichtbandanordnung in staubgeschützter, gegebenenfalls sogar staubdichter Ausführung zu erfüllen.

## Patentansprüche

1. Lichtbandanordnung mit einer U-förmig ausgebildeten Tragschiene (1) für daran festzulegende Leuchteneinsätze, die ein Tragblech (2) mit einem wannenförmigen Profil, gebildet aus einer planen Bodenfläche (21) und umgebördelten Seitenwänden, aufweisen, das an der Tragschiene (1) lösbar zu befestigen ist und an dem seinerseits vormontiert Leuchtenbauteile (3) wie Lampenfassungen und elektrische Bauteile bereits verdrahtet angeordnet sind, **dadurch gekennzeichnet,** daß die Seitenwände des Tragbleches (2) des Leuchteneinsatzes in einem vorgegebenen Abstand von der Bodenfläche (21) eine nach innen gezogene Schulter (22) als Anlagefläche für je ein Schenkelende (11) der Tragschiene (1) und einen über der Schulter stehenden Rand in Form einer Seitenkante (23) besitzen, die schräg nach innen ragend abgebogen ist und daß als Befestigungselement für die innerhalb dieses Profilquerschnittes des Tragbleches (2) anzuordnenden Bauteile (3) jeweils ein Federbügel (4) vorgesehen ist, der das jeweilige Bauteil (3) zangenartig allseitig elastisch umfassend ausgebildet ist und dessen Seitenflächen je mindestens eine Rastnase (41) aufweisen, die im montierten Zustand des Federbügels die Seitenkanten (23) des Tragbleches (2) rastend hintergreifen.

2. Lichtbandanordnung nach Anspruch 1, **dadurch gekennzeichnet,** daß der Federbügel (4) einteilig aus einem Federblech gefertigt ist.

3. Lichtbandanordnung nach Anspruch 2, **dadurch gekennzeichnet,** daß die Rastnasen (41) des Federbügels (4) lappenförmig aus seinen Seitenwänden ausgeschnitten und nach außen weisend abgewinkelt sind.

4. Lichtbandanordnung nach Anspruch 2 oder 3, **dadurch gekennzeichnet,** daß die Rastnasen (41) dreieckförmig ausgebildet sind, wobei eine der beiden nach außen ragenden Dreieckseiten beim Aufsetzen des Federbügels (4) eine Auflaufkante auf das Tragblechprofil (z. B. 23) und die andere Dreieckseite die eigentliche Rastfläche am Innenrand des Tragblechprofiles bildet.

5. Lichtbandanordnung nach einem der Ansprüche 1 bis 4, **dadurch gekennzeichnet,** daß Schulter (22) und Seitenkante (23) des Tragblechprofiles jeweils einen randseitig liegenden Kabelkanal (24) zur Aufnahme von Verdrahtungskabeln (7) bilden.

6. Lichtbandanordnung nach Anspruch 5, **dadurch gekennzeichnet,** daß mindestens ein Kabelhalter (8) zum Festlegen der Verdrahtungskabel (7) vorgesehen ist, der unter elastischer Verformung randseitig am Tragblech (2) zwischen dessen Bodenfläche (21) und deren Seitenkanten (23) einspannbar ist.

7. Lichtbandanordnung nach Anspruch 6, **dadurch gekennzeichnet,** daß der Kabelhalter (8) als langgestrecktes Plastikteil mit im Querschnitt sternförmig angeordneten Seitenwänden (81) ausgebildet ist, deren freie Enden sich im montierten Zustand an der Bodenfläche (21) des Tragbleches (2) abstützen bzw. eine der Seitenkanten (23) des Tragblechprofiles hintergreifen, wobei die verspannten, der Innnenwand des Tragbleches (2) zugekehrten Seitenwände des Kabelhalters die in den Kabelkanal (24) eingelegten Verdrahtungskabel (7) klemmend, jedoch lösbar festlegen.

## Claims

1. Light-strip arrangement having a carrying rail (1) which is of U-shaped design and is intended for luminaire inserts to be secured thereon, said inserts having a metal carrying plate (2) of a tray-like profile, formed from a planar base surface (21) and flanged side walls, which can be fastened releasably on the carrying rail (1) and, for its part, already has luminaire components (3) such as lamp sockets, and electric components prefitted on it and wired up, characterized in that, at a predetermined distance from the base surface (21), the side walls of the metal carrying plate (2) of the luminaire insert have a drawn-in shoulder (22), which serves as an abutment surface for in each case one leg end (11) of the carrying rail (1), and a border which projects beyond the shoulder and is in the form of a side edge (23) which is bent so as to project obliquely inwards, and in that provided in each case as fastening element for the components (3) which are to be arranged within this profile cross-section of the metal carrying plate (2) is a spring clip (4) which is designed so as to enclose the respective component (3) elastically on all sides in a tong-like manner and whose side surfaces have in each case at least one latching nose (41) which, in the fitted state of the spring clip, engage behind the side edges (23) of the metal carrying plate (2) in a latching manner.

2. Light-strip arrangement according to Claim 1, characterized in that the spring clip (4) is produced in a single piece from a spring sheet steel.

3. Light-strip arrangement according to Claim 2, characterized in that the latching noses (41) of the spring clip (4) are cut out of the side walls of the latter in the form of lugs and are angled so as to be oriented outwards.

4. Light-strip arrangement according to Claim 2 or 3, characterized in that the latching noses (41) are of triangular design, it being the case that, when the spring clip (4) is attached, one of the two outwardly projecting triangle sides forms a run-on edge onto the metal-carrying-plate profile (e.g. 23) and the other triangle side forms the actual latching surface on the inner border of the metal-carrying-plate profile.

5. Light-strip arrangement according to one of Claims 1 to 4, characterized in that the shoulder (22) and side edge (23) of the metal-carrying-plate profile form in each case a border-side cable duct (24) for receiving wiring cables (7).

6. Light-strip arrangement according to Claim 5, characterized in that there is provided at least one cable-retaining means (8) for securing the wiring cables (7), and this retaining means can be clamped, with elastic deformation, in the border of the metal carrying plate (2), between the base surface (21) of the latter and the side edges (23).

7. Light-strip arrangement according to Claim 6, characterized in that the cable-retaining means (8) is designed as an elongate plastic part with side walls (81) which are arranged in the form of a star in cross-section and whose free ends, in the fitted state, are supported on the base surface (21) of the metal carrying plate (2) and engage behind one of the side edges (23) of the metal-carrying-plate profile, the braced side walls of the cable-retaining means which are directed towards the inner wall of the metal carrying plate (2) securing in clamping, yet releasable manner the wiring cables (7) laid in the cable duct (24).

## Revendications

1. Arrangement de tubes luminescents en bande comprenant un profilé de support (1) exécuté en forme de U pour des éléments d'insertion de luminaires qui doivent y être fixés, qui comprennent une tôle de support (2) ayant un profil en forme de cuvette formé par une surface de fond plane (21) et des parois latérales rabattues, laquelle tôle de support peut être fixée de manière détachable au profilé de support (1) et est pourvue, pour sa part, de composants de luminaires (3) déjà assemblés, tels que des douilles de lampe, et des composants électriques déjà câblés, caractérisé en ce que les parois latérales de la tôle de support (2) de l'élément d'insertion de luminaires sont pourvues, à une distance donnée de la surface de fond (21), d'un épaulement (22) étiré vers l'intérieur en tant que surface d'appui pour une extrémité (11) d'une branche respective du profilé de support (1) et d'un rebord surmontant l'épaulement et ayant la forme d'un bord latéral (23) qui est plié de manière à faire saillie vers l'intérieur de manière oblique, et en ce que l'on prévoit à chaque fois, en tant qu'élément de fixation pour les éléments (3) devant être disposés à l'intérieur de cette section transversale du profil de la tôle de support (2), un étrier de fixation (4) qui est exécuté de manière à entourer l'élément respectif (3) de manière élastique sur tous les côtés à la manière d'une pince et dont les surfaces latérales sont pourvues chacune d'au moins un bec d'arrêt (41) qui, lorsque l'étrier de fixation est à l'état monté, s'engage derrière les bords latéraux (23) de la tôle de support (2) de manière à s'encliqueter.

2. Arrangement de tubes luminescents en bande selon la revendication 1, caractérisé en ce que l'étrier de fixation (4) est fabriqué de manière unitaire dans une tôle à ressorts.

3. Arrangement de tubes luminescents en bande selon la revendication 2, caractérisé en ce que les becs d'arrêt (41) de l'étrier de fixation (4) sont découpés dans ses parois latérales, à la manière de pattes, et sont pliés de manière à être dirigés vers l'extérieur.

4. Arrangement de tubes luminescents en bande selon la revendication 2 ou 3, caractérisé en ce que les becs d'arrêt (41) sont exécutés de manière à avoir une forme triangulaire, une des deux faces du triangle saillant vers l'extérieur formant un bord récepteur sur le profil de la tôle de support (par exemple 23) lors de la pose de l'étrier de fixation (4) et l'autre face du triangle formant la véritable surface d'enclenchement sur le bord intérieur du profil de la tôle de support.

5. Arrangement de tubes luminescents en bande selon l'une des revendications 1 à 4, caractérisé en ce que l'épaulement (22) et le bord latéral (23) du profil de la tôle de support forment, à chaque fois, un canniveau de câbles (24) situé du côté du bord et servant à loger des câbles de branchement (7).

6. Arrangement de tubes luminescents en bande selon la revendication 5, caractérisé en ce qu'au moins un porte-câbles (8) est prévu pour la fixation des câbles de branchement (7), lequel élément peut être encastré, du côté des bords de la tôle de support (2), entre sa surface de fond (21) et ses bords latéraux (23) sous l'effet d'une déformation élastique.

7. Arrangement de tubes luminescents en bande selon la revendication 6, caractérisé en ce que le porte-câbles (8) est exécuté en tant que pièce en plastique allongée pourvue de parois latérales qui, en coupe, sont disposées en étoile et dont les extrémités libres s'appuient, à l'état monté, sur la surface de fond (21) de la tôle de support (2) resp. s'engagent derrière un des bords latéraux (23) du profil de la tôle de support, les parois latérales du porte-câbles tendues et tournées vers la paroi interne de la tôle de support (2) fixant les câbles de branchement (7) insérés dans le canniveau de câbles (24) en les serrant, mais de façon amovible.
